# EUROPÄISCHE PATENTSCHRIFT

(11) **EP 2 989 932 B1**
(45) Veröffentlichungstag und Bekanntmachung des Hinweises auf die Patenterteilung: **04.01.2023**
(21) Anmeldenummer: 15181557.8
(22) Anmeldetag: 19.08.2015
(51) Int. Cl.: A47C 1/031, A47C 1/035

(54) **SITZMÖBEL**
SEATING
SIÈGES

(30) Priorität: 26.08.2014 DE 102014112243
(43) Veröffentlichungstag der Anmeldung: 02.03.2016
(73) Patentinhaber: himolla Polstermöbel GmbH, 84416 Taufkirchen / Vils (DE)
(72) Erfinder: Aiger, Johann, 84416 Taufkirchen /Vils (DE)
(74) Vertreter: Manitz Finsterwald Patent- und Rechtsanwaltspartnerschaft mbB

(56) Entgegenhaltungen:
- DE-A1-102006 016 522
- DE-U1- 29 501 079
- GB-A- 589 627
- NL-C- 53 406
- US-A- 2 234 266

## Beschreibung

Die Erfindung betrifft ein Sitzmöbel gemäß dem Oberbegriff des Anspruchs 1, wie es der Art nach im Wesentlichen aus der GB 589 627 A1 bekannt ist.

Bezüglich des weitergehenden Standes der Technik sei an dieser Stelle auf die DE 10 2006 016 522 A1 verwiesen.

Ferner sind Sitzmöbel wie beispielweise Fernseh- oder Massagesessel bekannt, die eine ausfahrbare Fußstütze aufweisen. Nachteilig daran ist, dass bei der Verstellung der Fußstütze lediglich die Fußstütze selbst bewegt wird. Das Rückenteil sowie die beiden Armteile verbleiben dagegen in der ursprünglichen Position. Um diese zu verstellen, ist ein zusätzlicher Mechanismus notwendig. Auch können das Rückenteil und die Armteile starr und somit nicht verstellbar ausgebildet sein. Dies führt insbesondere zu Komforteinbußen.

Es ist eine Aufgabe der Erfindung, den Sitz-/Liegekomfort eines gattungsgemäßen Sitzmöbels zu verbessern.

Diese Aufgabe wird gelöst durch ein Sitzmöbel mit den Merkmalen des Anspruchs 1.

Erfindungsgemäß erfolgt durch eine Verstellung der Fußstütze aus der Warteposition in die Stützposition eine Bewegung des Armteils, insbesondere beider Armteile, relativ zur, vorzugsweise unbeweglichen, Basis. Die Bewegung des Armteils bzw. der Armteile erfolgt insbesondere über das relativ zur Basis beweglich abgestützte Sitzteil. Bei der das Sitzteil abstützenden Basis kann es sich insbesondere um eine zentrale Säule oder einen Drehfuß oder um zwei beabstandete Seitenteile handeln, an denen sich das Sitzteil abstützt.

Entsprechend kann sich das Armteil insbesondere auch in entgegengesetzte Richtung relativ zur Basis bewegen, wenn die Fußstütze aus der Stützposition wieder in die Warteposition verstellt wird.

Der Begriff "Armteil" ist vorliegend breit zu verstehen. So kann das Armteil eine Armlehne umfassen. Insbesondere kann jedoch auch ein gesamtes Seitenelement des Sitzmöbels mit einer Auflagefläche für die Arme als Armteil angesehen werden.

Das Armteil mit dem Rückenteil über eine Kopplungsvorrichtung zwangsgekoppelt, wobei die Kopplungsvorrichtung zwischen Armteil und Rückenteil zumindest zwei Gelenke, insbesondere Scharniere, umfasst. Wird beispielsweise das Rückenteil verstellt, so bewegt sich zugleich das Armteil, und umgekehrt. Vorzugsweise ist eines der Scharniere mit dem Rückenteil verbunden, insbesondere verschraubt, und ein anderes mit dem Armteil.

Die Fußstütze und das Armteil können insbesondere miteinander gekoppelt sein. Mit Hilfe desselben Verstellmechanismus können somit vorzugsweise gleichzeitig sowohl die Fußstütze als auch das Armteil verstellt werden.

Insbesondere kann die Verstellung der Fußstütze ausgelöst werden, indem von vorne gegen die eingefahrene Fußstütze gedrückt wird, wobei grundsätzlich auch andere Auslösemechanismen, insbesondere über Hebel und/oder Schalter, möglich sind. Durch das Auslösen wird die Fußstütze aus einer eingefahrenen Warteposition, in welcher zumindest ein Teil der Fußstütze unterhalb des restlichen Sitzteils angeordnet sein kann, in eine ausgefahrene Stützposition verstellt. In der Stützposition bildet die Fußstütze beispielsweise eine Auflagefläche für die Füße eines Benutzers. Zur Verstellung der Fußstütze kann ein geeigneter Beschlag vorgesehen sein.

Da mit Hilfe eines einzigen Auslösemechanismus sowohl die Fußstütze als auch das Armteil verstellt werden können, gestaltet sich die Verstellung des Sitzmöbels besonders einfach und komfortabel.

Weiterbildungen der Erfindung sind auch den abhängigen Ansprüchen, der Beschreibung sowie den beigefügten Zeichnungen zu entnehmen.

Gemäß einer Ausführungsform umfasst die Bewegung des Armteils eine Hebe- und Schiebebewegung, insbesondere nach hinten, vorzugsweise in Richtung des Rückenteils. Durch die Verstellung der Fußstütze kann das Armteil insbesondere nach oben gehoben und nach hinten geschoben werden. Dabei kann das Armteil beispielsweise mindestens 90 mm, 100 mm, 115 mm, 120 mm oder 130 mm in Richtung des Rückenteils bewegt werden.

Nach einer weiteren Ausführungsform erfolgt bei der Verstellung der Fußstütze eine Bewegung des Sitzteils, wobei sich insbesondere die Neigung des Sitzteils verändern und vorzugsweise steiler werden kann. Insbesondere kann sich das Sitzteil im vorderen Bereich nach oben und außerdem als Ganzes nach hinten bewegen, wobei der hintere Bereich des Sitzteils sich nach unten bewegen oder im Wesentlichen auf der gleichen Höhe verbleiben kann.

Gemäß einer weiteren Ausführungsform ist eine Hebevorrichtung für das Armteil vorgesehen, welche starr mit dem Sitzteil verbunden ist. Insbesondere ist die Hebevorrichtung drehfest am Sitzteil angeordnet und z.B. fest an diesem montiert. Durch die Hebevorrichtung kann das Armteil bei einer Verstellung der Fußstütze vorzugsweise gehoben und nach hinten geschoben werden. Insbesondere kann durch die Hebevorrichtung die Neigungsänderung des Sitzteils an das Armteil weitergegeben werden.

Nach einer weiteren Ausführungsform ist das Armteil relativ zur Hebevorrichtung verschieblich gelagert. Auf diese Weise kann sich das Armteil relativ zur Hebevorrichtung nach hinten bzw. nach vorne bewegen.

Gemäß einer weiteren Ausführungsform umfasst die Hebevorrichtung eine Führungsschiene für das Armteil oder die Hebevorrichtung ist unmittelbar mit einer Führungsschiene für das Armteil verbunden. Die Hebevorrichtung kann mit der Führungsschiene insbesondere verschraubt sein.

Die Führungsschiene ist insbesondere im Wesentlichen horizontal orientiert und umfasst eine sich längs erstreckende, zentrale Nut, so dass ein wie auch immer ausgebildetes Führungselement, beispielsweise ein Rollkörper oder ein Nutenstein, des Armteils von oben in die Nut eingreifen kann. Das Armteil kann somit insbesondere in einer Kulissenführung geführt werden.

Gemäß einer weiteren Ausführungsform weist die Hebevorrichtung eine Platte auf, welche sich in einem Bereich zwischen der Unterseite des Sitzteils und der Unterseite des Armteils erstreckt. Die Platte kann insbesondere aus Metall ausgebildet sein. Vorzugsweise ist die vertikal orientierte und sich von vorne nach hinten erstreckende Platte mit einem sich vom Sitzteil nach außen erstreckenden, senkrecht zur Platte orientierten Ausleger verbunden. Durch den Ausleger, insbesondere Metallträger, ist die Platte fest mit dem Sitzteil verbunden. Mit Hilfe der Platte kann das Armteil insbesondere auf stabile Weise gehebelt und geschoben werden.

Bei der erfindungsgemäßen Ausgestaltung des Verstellmechnismus ist unter anderem vorteilhaft, dass das Sitzteil als vollständige Schale montiert werden kann.

Nach einer weiteren Ausführungsform erfolgt bei der Verstellung der Fußstütze aus der Warteposition in die Stützposition eine Verstellung des Rückenteils aus einer zumindest im Wesentlichen aufrechten Sitzposition in eine geneigte Relaxposition. Auf diese Weise wird auch das Rückenteil bei einer Verstellung der Fußstütze verstellt. Ein zusätzlicher Auslösemechanismus ist dabei nicht erforderlich, wodurch sich der Verstellvorgang besonders einfach und komfortabel gestaltet.

In der Relaxposition ist das Rückenteil insbesondere gegenüber einer im Wesentlichen aufrechten Sitzposition nach hinten geneigt und kann beispielsweise einen Winkel zur Vertikalen von etwa 5° bis 35°, vorzugsweise von etwa 10° bis 30°, einschließen.

Insbesondere erfolgt bei einer Verstellung des Rückenteils aus der Sitzposition in eine Relaxposition oder in eine im Vergleich zur Relaxposition stärker geneigte Liegeposition und/oder aus der Relaxposition in die Liegeposition eine Bewegung des Armsteils relativ zur Basis nach hinten, vorzugsweise in Richtung des Rückenteils. In der Liegeposition kann das Rückenteil mit einer Vertikalen einen Winkel von etwa 35° bis 90°, vorzugsweise etwa 40° und 50°, einschließen. Wird das Rückenteil nach hinten verstellt, so verstellt sich zugleich das Armteil, vorzugsweise um mindestens 70 mm, 80 mm, 90 mm oder 100 mm, und zwar unabhängig von einer Verstellung des Sitzteils bzw. der Fußstütze. Die Verstellung aus der Sitzposition bzw. der Relaxposition in die Liegeposition bzw. umgekehrt erfolgt somit insbesondere losgelöst von der Verstellung der Fußstütze.

Diese Verstellung kann beispielsweise ausgelöst werden, indem das Rückenteil nach hinten verstellt wird, z.B. durch ein Zurücklehnen eines Benutzers. Alternativ oder zusätzlich kann zur Verstellung auch ein Hebel und/oder Schalter vorgesehen sein.

Zwischen den Gelenken kann ein Verbundarm, insbesondere ein gebogener Metallträger, vorgesehen sein. Das Verschwenken des Armteils erfolgt durch die Gelenke insbesondere nicht auf einer Kreisbahn mit konstantem Radius, sondern flacher, d.h. der Radius vergrößert sich.

Die Erfindung wird im Folgenden beispielhaft unter Bezugnahme auf die Zeichnungen beschrieben. Es zeigen:
- Fig. 1: eine schematische Seitenansicht einer Ausführungsform eines erfindungsgemäßen Sitzmöbels in einer Sitzposition, wobei eine Fußstütze in einer Warteposition angeordnet ist,
- Fig. 2: eine schematische Seitenansicht des Sitzmöbels gemäß Fig. 1 in einer Liegeposition,
- Fig. 3: eine schematische Seitenansicht des Sitzmöbels gemäß Fig. 1 in einer Relaxposition, wobei die Fußstütze in einer Stützposition angeordnet ist, und
- Fig. 4: eine schematische Seitenansicht des Sitzmöbels gemäß Fig. 3 in einer Liegeposition.

In Fig. 1 ist ein Sitzmöbel mit einem Sitzteil 10, einem als Rückenlehne 12 ausgebildeten Rückenteil, zwei als Armlehne 14 ausgebildeten Armteilen und einer Basis 16 dargestellt. Das Sitzteil 10 umfasst eine Fußstütze 18, welche in Fig. 1 unterhalb des restlichen Sitzteils 10 in eine Warteposition eingeklappt ist. Zur Verstellung der Fußstütze 18 aus der eingefahrenen Warteposition in eine ausgefahrene Stützposition ist ein Beschlag 20 vorgesehen.

Das Rückenteil 12 ist mittels einer Gasdruckfeder 22 sowie eines Beschlags 24 mit dem Sitzteil 10 verbunden.

Zur Verbindung zwischen dem Rückenteil 12 und den Armteilen 14 ist jeweils eine Kopplungsvorrichtung 26 vorgesehen, welche zwei Gelenke 28 und einen sich dazwischen erstreckenden Verbundarm 29 aufweist. Durch die Kopplungsvorrichtung 26 sind die Armteile 14 und das Rückenteil 12 miteinander zwangsgekoppelt.

Die Armteile 14 sind jeweils über eine als Platte 30 ausgebildete Hebevorrichtung mit dem Sitzteil 10 verbunden. Die Platte 30 ist dabei starr über Befestigungsmittel 32 am Sitzteil 10 befestigt. Die Verbindung mit dem Sitzteil 10 kann insbesondere über einen nicht gezeigten, sich senkrecht von der Platte 30 zum Sitzteil 10 erstreckenden Ausleger erfolgen. Ferner ist an der Platte 30 eine Führungsschiene 34 montiert. Die Führungsschiene 34 weist eine Nut 36 auf, in welche ein Rollkörper 38 des Armteils 14 eingreift. Das Armteil 14 kann sich dabei durch die Führungsschiene 34 in Schieberichtung S relativ zur Platte 30 bewegen.

Wird nun das Rückenteil 12, wie in Fig. 2 dargestellt, in Verstellrichtung R nach hinten aus einer im Wesentlichen aufrechten Sitzposition in eine geneigte Liegeposition verstellt, so bewegt sich auch das Armteil 14 aufgrund der Kopplungsvorrichtung 26 zusammen mit dem Rückenteil 12 relativ zur Platte 30 nach hinten. Das Armteil 14 wird dabei durch die Führungsschiene 34 geführt.

Die Verstellung des Rückenteils 12 bzw. des Armteils 14 erfolgt hierbei unabhängig vom Sitzteil 10.

Gemäß der Darstellung in Fig. 3 wurde, ausgehend von der in Fig. 1 gezeigten Situation, also bei einem aufrechten Rückenteil 12, die Fußstütze 18 ausgelöst. Beim Auslösen bewegt sich das Sitzteil 10 im vorderen Bereich nach oben und als Ganzes nach hinten und wird dadurch stärker nach hinten geneigt. Aufgrund der Platte 30 wird auch das Armteil 14 sowohl in Heberichtung H geringfügig nach oben als auch in Schieberichtung S nach hinten bewegt. Das Rückenteil 12 wird dabei leicht nach hinten in eine Relaxposition geneigt.

Wie in Fig. 4 dargestellt, kann auch ausgehend von dieser Relaxposition das Rückenteil 12 in Verstellrichtung R nach hinten in eine Liegeposition verstellt werden, und zwar unabhängig vom Sitz 10. Lediglich die Armteile 14 werden dabei aufgrund der Kopplungsvorrichtung 26 zusammen mit dem Rückenteil 12 in Schieberichtung S nach hinten verschoben.

Durch die Kopplung zwischen Armteil 14 und Rückenteil 12 einerseits sowie die Verbindung zwischen Armteil 14 und Sitzteil 10 mit verstellbarer Fußstütze 18 andererseits kann das Sitzmöbel auf komfortable Weise durch eine Verstellung der Fußstütze 18 verstellt werden.

### Bezugszeichenliste

- 10: Sitzteil
- 12: Rückenlehne, Rückenteil
- 14: Armlehne, Armteil
- 16: Basis
- 18: Fußstütze
- 20: Beschlag
- 22: Gasdruckfeder
- 24: Beschlag
- 26: Kopplungsvorrichtung
- 28: Gelenk
- 29: Verbundarm
- 30: Platte, Hebevorrichtung
- 32: Befestigungsmittel
- 34: Führungsschiene
- 36: Nut
- 38: Rollkörper

- S: Schieberichtung
- R: Verstellrichtung
- H: Heberichtung

## Patentansprüche

1. Sitzmöbel, insbesondere Polstersessel, mit einem Sitzteil (10), einem Rückenteil (12), zumindest einem Armteil (14) und einer Basis (16), wobei das Sitzteil (10) eine Fußstütze (18) aufweist, welche aus einer eingefahrenen Warteposition in eine ausgefahrene Stützposition verstellbar ist, und das Rückenteil (12) aus einer Sitzposition über eine Relaxposition in eine im Vergleich zur Relaxposition stärker geneigte Liegeposition nach hinten verstellbar ist und umgekehrt,
wobei das Armteil (14) mit dem Rückenteil (12) über eine Kopplungsvorrichtung (26) zwangsgekoppelt ist, und
wobei
durch eine Verstellung der Fußstütze (18) aus der Warteposition in die Stützposition eine Bewegung des Armteils (14) relativ zur Basis (16) erfolgt;
**dadurch gekennzeichnet, dass** die Kopplungsvorrichtung (26) zwischen Armteil (14) und Rückenteil (12) zumindest zwei Gelenke (28) umfasst, und dass
durch eine Verstellung des Rückenteils (12) aus seiner Sitzposition oder seiner Relaxposition nach hinten eine Verstellung des Armteils (14) unabhängig von einer Verstellung des Sitzteils (10) und/oder der Fußstütze (18) erfolgt.

2. Sitzmöbel nach Anspruch 1,
**dadurch gekennzeichnet, dass**
die Bewegung des Armteils (14) eine Hebe- und Schiebebewegung, insbesondere nach hinten, umfasst.

3. Sitzmöbel nach Anspruch 1 oder 2,
**dadurch gekennzeichnet, dass**
bei der Verstellung der Fußstütze (18) eine Bewegung, insbesondere eine Veränderung der Neigung, des Sitzteils (10) erfolgt.

4. Sitzmöbel nach einem der vorhergehenden Ansprüche,
**dadurch gekennzeichnet, dass**
eine Hebevorrichtung (30) für das Armteil (14) vorgesehen ist, welche starr mit dem Sitzteil (10) verbunden ist.

5. Sitzmöbel nach Anspruch 4,
**dadurch gekennzeichnet, dass**
das Armteil (14) relativ zur Hebevorrichtung (30) verschieblich gelagert ist.

6. Sitzmöbel nach Anspruch 4 oder 5,
**dadurch gekennzeichnet, dass**
die Hebevorrichtung (30) eine Führungsschiene (34) für das Armteil (14) umfasst oder unmittelbar mit einer Führungsschiene (34) für das Armteil (14) verbunden ist.

7. Sitzmöbel nach einem der Ansprüche 4 bis 6,
**dadurch gekennzeichnet, dass**
die Hebevorrichtung eine Platte (30) umfasst, welche sich in einem Bereich zwischen der Unterseite des Sitzteils (10) und der Unterseite des Armteils (14) erstreckt.

8. Sitzmöbel nach einem der vorhergehenden Ansprüche,
**dadurch gekennzeichnet, dass**
bei der Verstellung der Fußstütze (18) aus der Warteposition in die Stützposition eine Verstellung des Rückenteils (12) aus einer zumindest im Wesentlichen aufrechten Sitzposition in eine geneigte Relaxposition erfolgt.

9. Sitzmöbel nach einem der vorhergehenden Ansprüche,
**dadurch gekennzeichnet, dass**
bei einer Verstellung des Rückenteils (12) aus der Sitzposition in die Relaxposition oder die eine im Vergleich zur Relaxposition stärker geneigte Liegeposition und/oder aus der Relaxposition in die Liegeposition eine Bewegung des Armteils (14) relativ zur Basis (16) nach hinten erfolgt.

10. Sitzmöbel nach Anspruch 1,
**dadurch gekennzeichnet, dass**
es sich bei den Gelenken (28) um Scharniere handelt.

## Claims

1. Seating furniture, in particular an armchair, comprising a seat part (10), a back part (12), at least one arm part (14) and a base (16), wherein
the seat part (10) has a footrest (18), which is adjustable from a retracted waiting position into an extended support position, and the back part (12) is adjustable to the rear from a sitting position via a relaxing position into a reclining position, which is inclined more compared to the relaxing position, and vice versa,
wherein the arm part (14) is positively coupled to the back part (12) via a coupling apparatus (26), and
wherein,
due to an adjustment of the footrest (18) from the waiting position into the support position, a movement of the arm part (14) relative to the base (16) takes place,
**characterized in that** the coupling apparatus (26) comprises at least two joints (28) between the arm part (14) and the back part (12), and **in that**,
due to an adjustment of the back part (12) to the rear from its sitting position or its relaxing position, an adjustment of the arm part (14) takes place independently of an adjustment of the seat part (10) and/or of the footrest (18).

2. Seating furniture in accordance with claim 1,
**characterized in that**
the movement of the arm part (14) comprises a lift and slide movement, in particular to the rear.

3. Seating furniture in accordance with claim 1 or claim 2,
**characterized in that**,
on the adjustment of the footrest (18), a movement, in particular a change in the inclination, of the seat part (10) takes place.

4. Seating furniture in accordance with any one of the preceding claims,
**characterized in that**
a lifting apparatus (30) for the arm part (14) is provided and is rigidly connected to the seat part (10).

5. Seating furniture in accordance with claim 4,
**characterized in that**
the arm part (14) is displaceably supported relative to the lifting apparatus (30).

6. Seating furniture in accordance with claim 4 or claim 5,
**characterized in that**
the lifting apparatus (30) comprises a guide rail (34) for the arm part (14) or is directly connected to a guide rail (34) for the arm part (14).

7. Seating furniture in accordance with any one of the claims 4 to 6,
**characterized in that**
the lifting apparatus comprises a plate (30) which extends in a region between the lower side of the seat part (10) and the lower side of the arm part (14).

8. Seating furniture in accordance with any one of the preceding claims,
**characterized in that**,
on the adjustment of the footrest (18) from the waiting position into the support position, an adjustment of the back part (12) from an at least substantially upright sitting position into an inclined relaxing position takes place.

9. Seating furniture in accordance with any one of the preceding claims,
**characterized in that**,
on an adjustment of the back part (12) from the sitting position into the relaxing position or into the reclining position which is inclined more compared to the relaxing position and/or from the relaxing position into the reclining position, a movement of the arm part (14) relative to the base (16) takes place to the rear.

10. Seating furniture in accordance with claim 1,
**characterized in that**
the joints (28) are hinges.

## Revendications

1. Meuble d'assise, en particulier fauteuil rembourré, comprenant une partie d'assise (10), une partie de dossier (12), au moins une partie d'accoudoir (14) et une base (16), la partie d'assise (10) présentant un repose-pied (18) qui peut être déplacé d'une position d'attente rétractée à une position de support déployée, et
en passant par une position de relaxation, la partie de dossier (12) peut être déplacée vers l'arrière depuis une position assise jusque dans une position couchée inclinée plus fortement par comparaison à la position de relaxation, et inversement,
la partie d'accoudoir (14) est couplée de manière forcée à la partie de dossier (12) par l'intermédiaire d'un dispositif de couplage (26), et
un déplacement du repose-pied (18) de la position d'attente à la position de support provoque un mouvement de la partie d'accoudoir (14) par rapport à la base (16),
**caractérisé en ce que** le dispositif de couplage (26) entre la partie d'accoudoir (14) et la partie de dossier (12) comprend au moins deux articulations (28), et
un déplacement de la partie de dossier (12) de sa position assise ou de sa position de relaxation vers l'arrière provoque un déplacement de la partie d'accoudoir (14), indépendamment d'un déplacement de la partie d'assise (10) et/ou du repose-pied (18).

2. Meuble d'assise selon la revendication 1,
**caractérisé en ce que** le mouvement de la partie d'accoudoir (14) comprend un mouvement de levage et de poussée, en particulier vers l'arrière.

3. Meuble d'assise selon la revendication 1 ou 2,
**caractérisé en ce que**, lors du déplacement du repose-pied (18), il se produit un mouvement, en particulier une modification de l'inclinaison, de la partie d'assise (10).

4. Meuble d'assise selon l'une des revendications précédentes, **caractérisé en ce qu'**il est prévu un dispositif de levage (30) pour la partie d'accoudoir (14), qui est relié de manière rigide à la partie d'assise (10).

5. Meuble d'assise selon la revendication 4,
**caractérisé en ce que** la partie d'accoudoir (14) est montée de façon mobile en translation par rapport au dispositif de levage (30).

6. Meuble d'assise selon la revendication 4 ou 5,
**caractérisé en ce que** le dispositif de levage (30) comprend un rail de guidage (34) pour la partie d'accoudoir (14) ou est directement relié à un rail de guidage (34) pour la partie d'accoudoir (14).

7. Meuble d'assise selon l'une des revendications 4 à 6,
**caractérisé en ce que** le dispositif de levage comprend une plaque (30) qui s'étend dans une zone située entre la face inférieure de la partie d'assise (10) et la face inférieure de la partie d'accoudoir (14).

8. Meuble d'assise selon l'une des revendications précédentes,
**caractérisé en ce que**, lors du déplacement du repose-pied (18) de la position d'attente à la position de support, il se produit un déplacement de la partie de dossier (12) d'une position assise au moins sensiblement redressée à une position de relaxation inclinée.

9. Meuble d'assise selon l'une des revendications précédentes, **caractérisé en ce que** lors d'un déplacement de la partie de dossier (12) depuis la position assise jusque dans la position de relaxation ou une position couchée inclinée plus fortement par comparaison à la position de relaxation et/ou depuis la position de relaxation jusque dans la position couchée, il se produit un mouvement de la partie d'accoudoir (14) par rapport à la base (16) vers l'arrière.

10. Meuble d'assise selon la revendication 1,
**caractérisé en ce que** les articulations (28) sont des charnières.
